# EUROPÄISCHE PATENTSCHRIFT

(11) **EP 3 014 213 B1**
(45) Veröffentlichungstag und Bekanntmachung des Hinweises auf die Patenterteilung: **09.08.2017**
(21) Anmeldenummer: 14730517.1
(22) Anmeldetag: 13.06.2014
(51) Int. Cl.: F42C 15/188, F42C 15/21, F42C 15/30

(54) **ZÜNDER FÜR EINE MÖRSERGRANATE UND AUS EINEM ZAPFENMÖRSER VERSCHIESSBARE MÖRSERGRANATE MIT EINEM DERARTIGEN ZÜNDER**
DETONATOR FOR A MORTAR GRENADE AND A MORTAR GRENADE THAT CAN BE FIRED FROM A SPIGOT MORTAR HAVING SUCH A DETONATOR
DÉTONATEUR POUR GRENADE DE MORTIER ET GRENADE DE MORTIER POUVANT ÊTRE TIRÉE PAR UN MORTIER À ERGOT ÉQUIPÉE D'UN TEL DÉTONATEUR

(30) Priorität: 25.06.2013 DE 102013010502
(43) Veröffentlichungstag der Anmeldung: 04.05.2016
(73) Patentinhaber: Rheinmetall Waffe Munition GmbH, 29345 Unterlüß (DE)
(72) Erfinder: PAESCH, Alexander, 29223 Celle (DE)
(74) Vertreter: Dietrich, Barbara
(86) Internationale Anmeldenummer: PCT/EP2014/062355
(87) Internationale Veröffentlichungsnummer: WO 2014/206771

(56) Entgegenhaltungen:
- BE-A- 530 432
- DE-A1- 19 930 045

## Beschreibung

Die Erfindung betrifft den Wirkteilzünder einer Mörsergranate. Ferner bezieht sich die Erfindung auf eine aus einem Zapfenmörser (auch als Spigot Mörser oder Fly-K Mörser bezeichnet) verschießbare, mit einem derartigen Wirkteilzünder versehene Mörsergranate. Ausganspunkt der Erfindung ist die Schaffung einer treibladungspulvergas-initiierten Zündersicherung für einen mechanisch wirkenden Bodenzünder, beispielsweise einer Fly-k-Mörsergranate.

Aus einem Zapfenmörser verschießbare Mörsergranaten sind beispielsweise aus dem Buch von lan V. Hogg: "Munition für Leichtwaffen Mörser und Artillerie", 1.Aufl. 1989, Motorbuch Verlag, Stuttgart, Seite 106f. und 138f. bekannt. Sie bestehen üblicherweise aus einem als Treibrohr dienenden hohlen Leitwerksteil, der wirkteilseitig durch einen Stoßboden begrenzt ist. Im Inneren des Treibrohres stützt sich über eine Treibladung ein Treibkolben an dem Stoßboden ab. Der Wirkteilzünder ist dabei häufig als Bodenzünder ausgebildet.

Zum Abfeuern einer Mörsergranate wird das hohle Leitwerksteil der Mörsergranate über den Zapfen (Spigot) geschoben. Dieses erfährt dadurch zunächst eine ausreichende Positionierung bzw. Führung. Zentrisch im Inneren dieses Spigots befindet sich waffenseitig ein Zündnadelmechanismus, welcher beim Abschuss einen Schlagkontakt auf ein Anzündhütchen tätigt. Dieses Anzündhütchen wiederum befindet sich munitionsseitig in einem, in oberer Position dieses hohlen Leitwerksteiles befindlichen Treibkolben. Mit dem Schlagkontakt vom waffenseitigen Zündnadelmechanismus erfolgt über dieses Anzündhütchen die Initiierung jenes in diesem Kolben befindlichen Treibladungspulvers. Jene hieraufhin expandierenden Treibladungspulvergase treiben sodann diesen Kolben im hohlen Leitwerksteil rückwärtig (also entgegen der Schussrichtung) rasant nach unten, wodurch sich die Fly-k-Granate, abstützend vom Spigot, mit hoher Geschwindigkeit entgegengesetzt vorwärts von diesem entfernt und hierüber den kontrolliert beherrschbaren Abschuss herbeiführt. In der unteren finalen Position beim Durchgang dieses Treibkolbens durch das hohle Antriebsteil wird dieser sodann dort gasdicht gefangen, was jene ansonsten mörserübliche übliche Abschusssignatur (Knall/Rauch/Lichtblitz) hier erheblich minimiert. Der Treibladungsanzünder wird also beispielsweise durch einen Schlagbolzen, der in den Zapfen eingelassen ist, gezündet. Dadurch wird der Treibkolben durch die Treibladungsgase mit hoher Kraft und Geschwindigkeit zum heckseitigen Ende der Mörsergranate bewegt. Diese Bewegung wirkt auf den Zapfen des Mörsers und die Mörsergranate wird mit ihrem eine Wirkladung (z.B. Sprengladung) einhaltenden Wirkteil (Gefechtskopf) in die Luft geschleudert.

Zur Vermeidung einer unbeabsichtigten Aktivierung der Wirkladung während des Transportes der Mörsergranate oder vor Erreichung des Zieles wird bei bekannten, derartigen Mörsergranaten als Sicherheitseinrichtung häufig ein durch die Abschussbeschleunigung verschiebbarer Sicherungsbolzen verwendet. Dieser greift zunächst in eine Ausnehmung eines schwenkbaren Detonatorträgers des Geschosszünders ein und hält diesen in seiner gesicherten Position, so dass der Detonator außerhalb der Fluchtung einer Zündkette gehalten wird, durch welche die Wirkladung zündbar ist. Sobald die Abschussbeschleunigung der Mörsergranate einen vorgegebenen Wert erreicht hat, wird der Sicherungsbolzen gegen den Druck eines elastischen Rückstellelementes (Feder) axial verschoben und der Detonatorträger freigegeben, so dass dieser (beispielsweise durch eine vorgespannte Drehfeder) in seine Zündposition geschwenkt und der Detonator in Fluchtung mit einer Anstichnadel gebracht wird.

Ähnlich wie bei drallstabilisierten Artilleriegeschossen wird auch bei aus glatten Rohren verschießbaren Mörsergranaten häufig gefordert, dass der Geschosszünder zusätzlich zu der bekannten Sicherheitseinrichtung eine weitere Sicherheitseinrichtung umfasst, die unabhängig von der Abschussbeschleunigung wirkt. Insbesondere sehen die durch die NATO erlassenen Vorschriften (STANANG 4157 und/oder MIL-STD-1316E) das Vorhandensein einer derartigen zweiten Sicherheitseinrichtung vor.

Aus der DE 198 31 645 A1 ist bekannt, bei Mörsergranaten mit Kopfzünder als weitere Sicherheitseinrichtung den Druckabfall des Luftstromes heranzuziehen, der sich beim Flug der Mörsergranate entlang der spitzbogenförmigen Gestalt des Zünderkörpers ergibt. Eine derartige Lösung wäre bei Verwendung einer Mörsergranate mit bodenseitig angeordnetem Wirkteilzünder nur sehr aufwendig realisierbar, sofern diese Sicherheitseinrichtung ohne Zwischenschaltung elektrischer oder elektronischer Systeme direkt auf den Detonatorträger des Zünders wirken soll. Ferner offenbart DE 199 30 045 A1 einen Wirkteilzünder für eine Granate, wobei der Zünder einen von einer gesicherten Position in eine Zündposition schwenkbaren Detonatorträger umfasst, wobei der Detonatorträger mit einer ersten Sicherungseinrichtung in Wirkverbindung steht, die, bei ihrer bestimmungsgemäßen Verwendung, einen sich in Richtung der Längachse der entsprechenden Granate erstreckenden, durch eine Feder belasteten Sperrstift umfasst.

Der Erfindung liegt die Aufgabe zugrunde, einen Wirkteilzünder für eine Mörsergranate, insbesondere für eine aus einem Zapfenmörser verschießbare Mörsergranate mit bodenseitig (stoßbodenseitig) angeordnetem Wirkteilzünder zu offenbaren, die ein Sicherungssystem zur Vermeidung einer unbeabsichtigten Aktivierung der Wirkladung enthält, dessen Funktionsweise im Wesentlichen unabhängig von der Abschussbeschleunigung der Mörsergranate ist. Ferner soll eine aus einem Zapfenmörser verschießbare, mit einem derartigen Wirkteilzünder versehene Mörsergranate offenbart werden.

Diese Aufgabe wird erfindungsgemäß hinsichtlich des Wirkteilzünders durch die Merkmale des Anspruchs 1 und hinsichtlich der Mörsergranate durch die Merkmale des Anspruchs 4 gelöst. Weitere, besonders vorteilhafte Ausgestaltungen der Erfindung offenbaren die Unteransprüche.

Das Wesen dieser Erfindung besteht darin, nach konstruktionstechnisch minimalinvasiven Maßstäben und unter hinreichender Berücksichtigung jener Fly-k-spezifischen Bauartbesonderheiten, bzw. der funktionell unveränderten Beibehaltung derselben, hier eine zweite Sicherungsvorrichtung in dieses Design zu implementieren. In diesem Zusammenhang greift diese Erfindung darauf zurück, anteilig expandierende Treibladungsgase bypassartig durch den geschoßseitigen Stoßboden hindurch zu führen und derart kontrolliert auf die Frontseite eines in Schussrichtung vorzugsweise nunmehr quer und gasschlupfdicht verbauten Scherkragenbolzen zu leiten. Da bei einem regulären Abschuss von Fly-k-Granaten das Druckniveau der Abschussgase einem Vielfachen der Scherkraft im Kragen von diesem Scherkragenbolzen entspricht, ist hierüber in Verbindung mit der bereits hierzu vorhandenen ersten Sicherungsvorrichtung (g-Schalter mit nachgeschaltetem Hemmwerk) sichergestellt, dass periphere Kräfte hier zu keiner irregulären Zünderauslösung führen können.

Die Erfindung beruht daher im Wesentlichen auf dem Gedanken, daß der Wirkteilzünder einen von einer gesicherten Position in eine Zündposition schwenkbaren Detonatorträger umfasst, der mit einer ersten Sicherungseinrichtung in Wirkverbindung steht, die, bei ihrer bestimmungsgemäßen Verwendung, einen sich in Längsrichtung der entsprechenden Mörsergranate erstreckenden, durch eine Feder belasteten Sperrstift umfasst, welcher sich mit seinem ersten Ende an einem Scherbolzen abstützt. Dabei ist der Scherbolzen innerhalb einer Querbohrung angeordnet und weist auf seiner dem ersten Ende des Sperrbolzens zugewandten Seite eine Führungskontur auf, derart, dass in der gesicherten Position des Detonatorträgers das zweite Ende des Sperrbolzens gegen den Druck der Feder in eine Ausnehmung des Detonatorträgers gedrückt wird und eine Schwenkbewegung des Detonatorträgers in seine Zündposition verhindert. Die Querbohrung weist eine Verbindungsbohrung auf, über welche die beim Abschuss der entsprechenden Mörsergranate Treibladungsgase in die Querbohrung gelangen können und dort eine Druckerhöhung bewirken, die ausreicht, um den mit der Führungskontur versehenen Teil des Scherbolzens von dem restlichen Teil des Scherbolzens abzutrennen und entlang der Querbohrung in Richtung auf die Außenwand der Mörsergranate zu verschieben, so dass der sich auf der Führungskontur mit seinem ersten Ende abstützende Sperrstift aufgrund der sich ändernden Führungskontur aus der ersten Ausnehmung des Detonatorträgers herausgedrückt wird und der Detonatorträger in seine Zündposition schwenkbar ist.

Im Gegensatz zu bekannten Wirkteilzündern von Mörsergranaten mit Kopfzünder schlägt die Erfindung also vor, nicht die äußere Luftströmung zur Betätigung der Sicherheitseinrichtung des Wirkteilzünders heranzuziehen, sondern die bei Abschuss heckseitig auf den Stoßboden der Mörsergranate wirkenden Treibladungsgase.

Als besonders vorteilhaft hat es sich erwiesen, wenn der Scherbolzen als Scherkragenbolzen ausgebildet ist.

Bei einem bevorzugten Ausführungsbeispiel der Erfindung umfasst der erfindungsgemäße Wirkteilzünder zusätzlich zu der ersten Sicherungseinrichtung eine von der Abschussbeschleunigung der Mörsergranate abhängige zweite Sicherheitseinrichtung, die einen axial verschiebbaren Sicherungsbolzen aufweist, der in der Ruheposition der Mörsergranate mittels eines Rückstellelementes in eine zweite Ausnehmung des Detonatorzünders eingreift, und der bei Erreichen einer vorgegebenen Abschussbeschleunigung durch die Trägheitskräfte gegen den Druck des Rückstellelementes aus der zweiten Ausnehmung herausgedrückt wird.

Bei einer erfindungsgemäßen aus einem Zapfenmörser verschießbaren Mörsergranate mit einem als Bodenzünder ausgebildeten Wirkteilzünder wird vorgeschlagen, dass der Scherbolzen innerhalb einer in dem Stoßboden der Mörsergranate befindlichen Querbohrung angeordnet ist, welche über die in dem Stoßboden axial angeordnete Verbindungsbohrung mit dem Treibrohr verbunden ist.

Allerdings kann auch vorgesehen werden, dass der Wirkteilzünder ein Zündergehäuse umfasst, welches in die Mörsergranate einsetzbar ist, und in dem sich sowohl die Querbohrung mit Scherbolzen als auch der Sperrstift befinden.

Weitere Einzelheiten und Vorteile der Erfindung ergeben sich aus den folgenden, anhand von Figuren erläuterten Ausführungsbeispielen. Es zeigen:
- Fig.1: den Längsschnitt einer aus einem Zapfenmörser verschießbaren Mörsergranate im Bereich ihres einen Scherkraftbolzen umfassenden Wirkteilzünders, kurz bevor der in dem Zapfen des Mörsers angeordnete Schlagbolzen auf den Treibladungsanzünder der Mörsergranate auftrifft;
- Fig.2: eine Fig.1 entsprechende Ansicht, kurz nach Zündung der Treibladung der Mörsergranate;
- Fig.3: die vergrößerte Ansicht des in einer Querbohrung befindlichen Scherkragenbolzens des erfindungsgemäßen Wirkteilzünders.

In den Fig.1 und 2 ist mit 1 eine aus einem Zapfenmörser verschießbare Mörsergranate bezeichnet, wobei allerdings lediglich die Mörsergranate im Bereich ihres mit 2 bezeichneten Stoßbodens dargestellt ist.

Die Mörsergranate 1 weist heckseitig ein als zugleich als Treibrohr 3 dienendes hohles Leitwerksteil auf, wobei das Treibrohr 3 nach oben hin (in Schussrichtung) durch den Stoßboden 2 begrenzt ist. Im Inneren 4 des Treibrohres 3 befindet sich der vordere Teil des Zapfens 5 eines nicht weiter dargestellten Zapfenmörsers. In diesem Zapfen 5 ist ein durch eine nicht dargestellte Abschussvorrichtung betätigbarer Schlagbolzen 30 eingelassen.

An den Stoßboden 2 der Mörsergranate 1 schließt sich innerhalb des Treibrohres 3 eine Treibladung 6 an, die sich in einem zum heckseitigen Ende der Granate axial verschiebbarer Treibkolben 7 befindet.

Die Mörsergranate 1 umfasst einen als Bodenzünder ausgebildeten Wirkteilzünder 8 mit einem von einer gesicherten Position in eine Zündposition schwenkbaren Detonatorträger 9.

Dieser Detonatorträger 9 steht mit einer erfindungsgemäßen ersten Sicherungseinrichtung 10 des Wirkteilzünders 8 in Wirkverbindung. Hierzu umfasst die erste Sicherungseinrichtung 10 einen sich in Richtung der Längsachse 100 der Mörsergranate 1 erstreckenden, durch eine Feder 11 entgegen der Schussrichtung belasteten Sperrstift 12. Dabei stützt sich der Sperrstift 12 mit seinem ersten Ende 13 an einem Scherkragenbolzen 14 ab (vgl. auch Fig.3).

Der Scherkragenbolzen 14 ist innerhalb einer Querbohrung 15 in dem Stoßboden 2 der Mörsergranate 1 angeordnet und wird hinsichtlich seines axialen Freiheitsgrades in der Querbohrung 15 durch den Scherkragen 31 des Scherkragenbolzens 14 positioniert. Der Scherkragenbolzen 14 weist auf seiner dem ersten Ende 13 des dem Sperrstift 12 zugewandten Seite eine Führungskontur 16 auf, derart, dass in der in den Fig.1 und 3 dargestellten gesicherten Position, bei welcher der auf dem Detonatorträger 9 befindliche Detonator (nicht dargestellt) außerhalb der Fluchtung einer Zündkette gehalten wird, das zweite Ende 17 des Sperrstiftes 12 gegen den Druck der Feder 11 in eine erste Ausnehmung 18 (Fig.2) des Detonatorträgers 9 formschlüssig gedrückt wird und eine Schwenkbewegung des Detonatorträgers 9 in seine Zündposition verhindert.

Die Querbohrung 15 ist über eine in dem Stoßboden 2 axial angeordnete Verbindungsbohrung 19 mit dem Treibrohr 3 verbunden.

Zusätzlich zu der ersten Sicherungseinrichtung 10 ist eine zweite Sicherungseinrichtung 20 vorgesehen, welche in Abhängigkeit von der Abschussbeschleunigung der Mörsergranate 1 wirkt. Diese besteht im Wesentlichen aus einem in eine zweite Ausnehmung 21 des Detonatorträgers 9 eingreifenden Sicherungsbolzen 22, welcher durch ein elastisches Rückstellelement 23 beaufschlagt ist.

Nachfolgend wird auf die Wirkungsweise der beiden Sicherungseinrichtungen 10 und 20 des Wirkteilzünders 8 beim Abschuss der erfindungsgemäßen Mörsergranate 1 eingegangen:

Wie in Fig.1 angedeutet, befindet sich die Mörsergranate 1 auf dem Zapfen 5 des Mörsers (geladener Zustand des Mörsers). Trifft nun durch Betätigung einer entsprechenden Abschusseinrichtung (nicht dargestellt) der Schlagbolzen 30 auf den Treibladungsanzünder 24, so wird die Treibladung 6 gezündet, und der Treibkolben 7 wird durch die sich bildenden Treibladungsgase 25 mit hoher Kraft und Geschwindigkeit zum heckseitigen Ende der Mörsergranate 1 hinbewegt (Fig.2). Dabei wirkt der Treibkolben 7 auf den Zapfen 5 des Mörsers, so dass die Mörsergranate 1 in die Luft geschleudert wird.

Nach Zündung der Treibladung 6 gelangt ein Teil bzw. eine dosierte Teilmenge der (expandierenden) Treibladungsgase 25 durch die Verbindungsbohrung 19 in die Querbohrung 15 und wirkt auf die Frontseite 32 des in der Querbohrung 15 durch den Scherkragen 31 fixierten Scherkragenbolzens 14 (Fig.3) und bewirkt dort eine Druckerhöhung. Die hieraus resultierende Druckkraft reicht aus, um ein Abscheren des Scherkragens 31 zu bewirken, so dass die axiale Lagefixierung des Scherkragenbolzens 14 aufgehoben wird. Der mit der Führungskontur 16 versehenen Teil 26 des Scherkragenbolzens 14 wird daher entlang der Querbohrung 15 in Richtung auf die Außenwand 27 der Mörsergranate 1 verschoben. Dadurch wird der sich auf der Führungskontur 16 mit seinem ersten Ende 13 abstützende und durch die Feder 11 vorgespannte Sperrstift 12 aufgrund der sich ändernden Führungskontur 16 aus der ersten Ausnehmung 18 des Detonatorträgers 9 herausgedrückt. D.h., nach Zündung der Treibladung 6 ergibt sich in der Querbohrung 15 eine Druckerhöhung, die ausreicht, um den mit der Führungskontur 16 versehenen Teil 26 des Scherkragenbolzens 14 von dem restlichen Teil des Scherkragenbolzen 14 abzutrennen und entlang der Querbohrung 15 in Richtung auf die Außenwand 27 der Mörsergranate 1 zu verschieben, sodass der sich auf der Führungskontur (16) mit seinem ersten Ende 13 abstützende Sperrstift 12 aufgrund der sich ändernden Führungskontur 16 aus der ersten Ausnehmung 18 des Detonatorträgers 9 herausgedrückt wird und der Detonatorträger 9 in seine Zündposition schwenkbar ist.

Außerdem wird durch die Beschleunigung der Mörsergranate 1 auch der Sicherungsbolzen 22 der zweiten Sicherungseinrichtung 20 gegen den Druck des Rückstellelementes 23 aus der zweiten Ausnehmung 21 herausgedrückt, so dass der Detonatorträger 9 mittels einer nicht dargestellten Drehfeder nun in seine Zündposition geschwenkt wird und damit der Detonator mit einer nicht dargestellten Anstichnadel einer Zündkette fluchtet.

Die Erfindung ist selbstverständlich nicht auf das beschriebene Ausführungsbeispiel beschränkt. So kann der erfindungsgemäße Wirkteilzünder nicht nur in Verbindung mit aus Zapfenmörsern verschießbaren Mörsergranaten verwendet werden, sondern er kann auch für Wirkteilzünder rohrgebundener Mörsergranaten eingesetzt werden. Allerdings ist für eine derartige Verwendung ebenfalls Voraussetzung, dass ein Teil des beim Abschuss der Mörsergranate gebildeten Treibladungsgases auf einen entsprechenden Scherbolzen des Wirkteilzünders wirken.

Die Erfindung ist zudem nicht auf die Verwendung eines Scherbolzens beschränkt. Auch so genannte Scherkragenbolzen können hierfür alternativ verwendet werden.

### Bezugszeichenliste

- 1: Mörsergranate
- 2: Stoßboden
- 3: Treibrohr
- 4: Innere des Treibrohres
- 5: Zapfen
- 6: Treibladung
- 7: Treibkolben
- 8: Wirkteilzünder
- 9: Detonatorträger
- 10: (erste) Sicherungseinrichtung
- 11: Feder
- 12: Sperrstift
- 13: erste Ende
- 14: Scherbolzen, Scherkragenbolzen
- 15: Querbohrung
- 16: Führungskontur
- 17: zweite Ende
- 18: erste Ausnehmung
- 19: Verbindungsbohrung
- 20: (zweite) Sicherungseinrichtung
- 21: zweite Ausnehmung
- 22: Sicherungsbolzen
- 23: Rückstellelement
- 24: Treibladungsanzünder
- 25: Treibladungsgase
- 26: Teil des Scherbolzens
- 27: Außenwand

- 30: Schlagbolzen
- 31: Scherkragen
- 32: Frontseite

- 100: Längsachse

## Patentansprüche

1. Wirkteilzünder für eine Mörsergranate, mit den Merkmalen:
a) der Wirkteilzünder (8) umfasst einen von einer gesicherten Position in eine Zündposition schwenkbaren Detonatorträger (9);
b) der Detonatorträger (9) steht mit einer ersten Sicherungseinrichtung (10) in Wirkverbindung, die, bei ihrer bestimmungsgemäßen Verwendung, einen sich in Richtung der Längsachse (100) der entsprechenden Mörsergranate (1) erstreckenden, durch eine Feder (11) belasteten Sperrstift (12) umfasst, der sich mit seinem ersten Ende (13) an einem Scherbolzen (14) abstützt;
c) der Scherbolzen (14) ist innerhalb einer Querbohrung (15) angeordnet und weist auf seiner dem ersten Ende (13) des Sperrstiftes (12) zugewandten Seite eine Führungskontur (16) auf, derart, dass in der gesicherten Position des Detonatorträgers (9) das zweite Ende (17) des Sperrstiftes (12) gegen den Druck der Feder (11) in eine erste Ausnehmung (18) des Detonatorträgers (9) gedrückt wird und eine Schwenkbewegung des Detonatorträgers (9) in seine Zündposition verhindert;
d) die Querbohrung (15) weist eine Verbindungsbohrung (19) auf, über die beim Abschuss der entsprechenden Mörsergranate (6) Treibladungsgase in die Querbohrung gelangen können und dort eine Druckerhöhung bewirken, die ausreicht, um den mit der Führungskontur (16) versehenen Teil (26) des Scherbolzens (14) von dem restlichen Teil des Scherbolzens (14) abzutrennen und entlang der Querbohrung (15) in Richtung auf die Außenwand (27) der Mörsergranate (1) zu verschieben, so dass der sich auf der Führungskontur (16) mit seinem ersten Ende (13) abstützende Sperrstift (12) aufgrund der sich ändernden Führungskontur (16) aus der ersten Ausnehmung (18) des Detonatorträgers (9) herausgedrückt wird und der Detonatorträger (9) in seine Zündposition schwenkbar ist.

2. Wirkteilzünder nach Anspruch 1, **dadurch gekennzeichnet, dass** es sich bei dem Scherbolzen (14) um einen Scherkragenbolzen handelt.

3. Wirkteilzünder nach Anspruch 1 oder 2, **dadurch gekennzeichnet, dass** der Detonatorträger (9) zusätzlich zu der ersten Sicherheitseinrichtung (10) mit einer zweiten Sicherheitseinrichtung (20) in Wirkverbindung steht, die einen axial verschiebbaren Sicherungsbolzen (22) umfasst, der in der Ruheposition der Mörsergranate (1) mittels eines Rückstellelementes (23 in eine zweite Ausnehmung (21) des Detonatorträgers (9) eingreift, und der bei Erreichen einer vorgegebenen Abschussbeschleunigung durch die Trägheitskräfte gegen den Druck des Rückstellelementes (23) aus der zweiten Ausnehmung (21) herausgedrückt wird.

4. Aus einem Zapfenmörser verschießbare Mörsergranate (1) mit einem als Treibrohr (3) dienenden hohlen Leitwerksteil, wobei das Treibrohr (3) vorderseitig durch einen Stoßboden (2) begrenzt ist, an dem sich im Inneren (4) des Treibrohres (3) eine axial erstreckende Treibladung (6) und an dieser ein zum heckseitigen Ende der Mörsergranate (1) axial verschiebbarer Treibkolben (7) anschließen, **dadurch gekennzeichnet, dass** die Mörsergranate (1) einen als Bodenzünder ausgebildeten Wirkteilzünder (8) nach einem der Ansprüche 1 bis 3 umfasst, wobei der Scher- bzw. Scherkragenbolzen (14) innerhalb einer in dem Stoßboden (2) der Mörsergranate (1) befindlichen Querbohrung (15) angeordnet ist, welche über die in dem Stoßboden (2) axial angeordnete Verbindungsbohrung (19) mit dem Treibrohr (3) verbunden ist.

## Claims

1. Fuse for an active part of a mortar grenade, with the features:
a) the fuse (8) for the active part comprises a detonator carrier (9) that can be pivoted from a secured position into a detonating position;
b) the detonator carrier (9) is in operative connection with a first securing device (10), which, when used as intended, comprises a locking pin (12), which extends in the direction of the longitudinal axis (100) of the corresponding mortar grenade (1), is loaded by a spring (11) and is supported by its first end (13) on a shear bolt (14);
c) the shear bolt (14) is arranged within a transverse bore (15) and has on its side facing the first end (13) of the locking pin (12) a guiding contour (16) in such a way that, in the secured position of the detonator carrier (9), the second end (17) of the locking pin (12) is pressed against the pressure of the spring (11) into a first recess (18) of the detonator carrier (9) and prevents a pivoting movement of the detonator carrier (9) into its detonating position;
d) the transverse bore (15) has a connecting bore (19), by way of which the propellant charge gases during the firing of the corresponding mortar grenade (6) can enter the transverse bore and bring about an increase in pressure there that is sufficient to separate the part (26) of the shear bolt (14) that is provided with the guiding contour (16) from the remaining part of the shear bolt (14) and displace it along the transverse bore (15) in the direction of the outer wall (27) of the mortar grenade (1), so that the locking pin (12), supported by its first end (13) on the guiding contour (16), is pressed out of the first recess (18) of the detonator carrier (9) as a result of the changing guiding contour (16) and the detonator carrier (9) can be pivoted into its detonating position.

2. Active-part fuse according to Claim 1, **characterized in that** the shear bolt (14) is a shear collar bolt.

3. Active-part fuse according to Claim 1 or 2, **characterized in that**, in addition to being in operative connection with the first securing device (10), the detonator carrier (9) is in operative connection with a second securing device (20), which comprises an axially displaceable securing bolt (22), which in the rest position of the mortar grenade (1) engages by means of a restoring element (23) in a second recess (21) of the detonator carrier (9), and which on reaching a predetermined firing acceleration is pressed by the forces of inertia out of the second recess (21) against the pressure of the restoring element (23).

4. Mortar grenade (1) that can be fired from a spigot mortar, with a hollow stabilizing unit serving as a propelling tube (3), the propelling tube (3) being delimited on the front side by a breechface (2), which is adjoined in the interior (4) of the propelling tube (3) by an axially extending propellant charge (6) and the latter is adjoined by a propelling ram (7) that is axially displaceable with the rear end of the mortar grenade (1), **characterized in that** the mortar grenade (1) comprises an active-part fuse (8) according to one of Claims 1 to 3 that is formed as a barrel detonation fuse, the shear pin or shear collar pin (14) being arranged within a transverse bore (15) that is located in the breechface (2) of the mortar grenade (1) and is connected to the propelling tube (3) by way of the connecting bore (19) arranged axially in the breechface (2).

## Revendications

1. Détonateur de partie active pour une grenade de mortier, possédant les caractéristiques suivantes :
a) le détonateur de partie active (8) comprend un porte-détonateur (9) qui peut être pivoté d'une position de sûreté dans une position d'allumage ;
b) le porte-détonateur (9) se trouve en liaison fonctionnelle avec un premier dispositif de sécurité (10) qui, s'il est utilisé conformément à l'usage pour lequel il a été conçu, comporte une goupille de verrouillage (12) chargée par un ressort (11), laquelle s'étend dans la direction de l'axe longitudinal (100) de la grenade de mortier (1) correspondante et s'appuie avec sa première extrémité (13) contre un goujon à cisaillement (14) ;
c) le goujon à cisaillement (14) est disposé à l'intérieur d'un trou transversal (15) et possède, sur son côté faisant face à la première extrémité (13) de la goupille de verrouillage (12), un profil de guidage (16) de telle sorte que dans la position de sûreté du porte-détonateur (9), la deuxième extrémité (17) de la goupille de verrouillage (12) est poussée en s'opposant à la pression du ressort (11) dans une première cavité (18) du porte-détonateur (9) et empêche un mouvement de pivotement du porte-détonateur (9) dans sa position d'allumage ;
d) le trou transversal (15) possède un trou de liaison (19) par le biais duquel les gaz de charge propulsive lors du tir de la grenade de mortier (6) correspondante peuvent parvenir dans le trou transversal et y provoquer une augmentation de la pression, laquelle est suffisante pour séparer la partie (26) du goujon à cisaillement (14) pourvue du profil de guidage (16) de la partie restante du goujon à cisaillement (14) et la déplacer le long du trou transversal (15) en direction de la paroi extérieure (27) de la grenade de mortier (1), de sorte que la goupille de verrouillage (12) qui s'appuie avec sa première extrémité (13) sur le profil de guidage (16), du fait de la modification du profil de guidage (16), est repoussée hors de la première cavité (18) du porte-détonateur (9) et le porte-détonateur (9) peut pivoter dans sa position d'allumage.

2. Détonateur de partie active selon la revendication 1, **caractérisé en ce que** le goujon à cisaillement (14) est un goujon à collerette à cisaillement.

3. Détonateur de partie active selon la revendication 1 ou 2, **caractérisé en ce que** le porte-détonateur (9), en plus du premier dispositif de sécurité (10), se trouve en liaison fonctionnelle avec un deuxième dispositif de sécurité (20) qui comporte un goujon de blocage (22) coulissant dans le sens axial, lequel vient en prise dans une deuxième cavité (21) du porte-détonateur (9) dans la position de repos de la grenade de mortier (1) au moyen d'un élément de rappel (23) et qui, lorsqu'une accélération de tir prédéfinie est atteinte, est repoussé par les forces d'inertie hors de la deuxième cavité (21) en s'opposant à la pression de l'élément de rappel (23).

4. Grenade de mortier (1) pouvant être tirée depuis un mortier à tourillons, comprenant une partie d'empennage creuse faisant office de tube propulseur (3), le tube propulseur (3) étant délimité du côté avant par un fond d'impact (2) auquel se rattachent, à l'intérieur (4) du tube propulseur (3), une charge propulsive (6) qui s'étend dans le sens axial et, à celle-ci, un piston propulseur (7) qui peut coulisser dans le sens axial vers l'extrémité du côté arrière de la grenade de mortier (1), **caractérisée en ce que** la grenade de mortier (1) comporte un détonateur de charge active (8) selon l'une des revendications 1 à 3 réalisé sous la forme d'un détonateur de fond, le goujon à cisaillement ou à collerette à cisaillement (14) étant disposé à l'intérieur d'un trou transversal (15) qui se trouve dans le fond d'impact (2) de la grenade de mortier (1), lequel est relié au tube propulseur (3) par le biais du trou de liaison (19) disposé dans le sens axial dans le fond d'impact (2).
